# EUROPÄISCHE PATENTSCHRIFT

(11) **EP 0 989 272 B1**
(45) Veröffentlichungstag und Bekanntmachung des Hinweises auf die Patenterteilung: **16.04.2008**
(21) Anmeldenummer: 99112638.4
(22) Anmeldetag: 02.07.1999
(51) Int. Cl.: E05C 9/02, E05C 9/18

(54) **Treibstangenverschluss**
Espagnolette lock
Serrure à crémone

(30) Priorität: 25.08.1998 DE 19838186
(43) Veröffentlichungstag der Anmeldung: 29.03.2000
(73) Patentinhaber: KFV Karl Fliether GmbH & Co. KG, 42551 Velbert (DE)
(72) Erfinder: Rohwedder, Karl-H., 42551 Velbert (DE)
(74) Vertreter: Grundmann, Dirk

(56) Entgegenhaltungen:
- EP-A- 0 542 694
- EP-A- 0 634 552
- EP-A- 0 677 634
- DE-A- 4 006 724
- DE-A- 4 337 969
- DE-C- 409 755
- DE-C- 4 304 131
- DE-U- 8 803 839
- DE-U- 29 500 420

## Beschreibung

Die Erfindung betrifft einen Treibstangenverschluß gemäß Gattungsbegriff des Anspruchs 1.

Ein gattungsgemäßer Treibstangenverschluß wird von der DE 40 06 724 A1 beschrieben. Der dort beschriebene Treibstangenverschluß weist ein Hauptschloß auf. Das Hauptschloß besitzt einen vorschließbaren Riegel. Entfernt vom Hauptschloß ist ein Zusatzschloß angeordnet. Dieses besitzt ein Anzugselement, dass bei der Verlagerung einer Treibstange in eine Schließrichtung ausfährt, um mit der Wirkung von Anzugsschrägen desselben ein dichtes Heranziehen des dem Zusatzschloß zugeordneten Türbereiches zu bewirken. Das Zusatzschloß besitzt dort ferner einen Riegelbolzen. Dieser wird bei der Verlagerung der Treibstangen in Schließrichtung vorgeschlossen. In der vorgeschlossenen Stellung kann der Riegelbolzen ohne eine Verlagerung der Treibstangen in die Öffnungsrichtung nicht zurück verlagert werden. Wird die Treibstange in Öffnungsrichtung verlagert, so gleitet ein am Riegelschwanz des Riegelbolzens angeordneter Anschlag an einer Steuerschräge entlang, mit der Folge, dass der Riegelbolzen aus der der Querschnittsform des Riegelbolzens angepaßten Riegeleintrittsöffnung des Schließbleche zurückgezogen wird. In der zurückgeschlossenen Riegelstellung liegt der Anschlag des Riegelbolzens vor einer Sperrschulter, die sich der Steuerschräge anschließt.

Die EP 0 677 634 offenbart ebenfalls einen Treibstangenverschluß mit Anzugselement. Auch hier ist ein zusätzliches Riegelelement vorgesehen. Dieses ist dort als Schwenkriegel ausgebildet. Der Schwenkriegel wird auch dort von der Treibstange sowohl vor als auch zurückgesteuert.

Die DE 43 04 131 beschreibt ein Sicherheitsschloß mit Verriegelungsautomatik. Die Riegel sind dort in Vorschlußstellung federvorgespannt, damit sie bei Betätigen eines Auslösearmes selbsttätig ausschließen können.

Ausgehend vom eingangs genannten Stand der Technik liegt der Erfindung die Aufgabe zugrunde, einen Treibstangenverschluß unter Beibehaltung seines vorteilhaften Aufbaus sicherheitstechnisch zu verbessern.

Gelöst wird die Aufgabe durch die im Anspruch 1 angegebene Erfindung. Die Unteransprüche stellen vorteilhafte Weiterbildungen der Erfindung dar.

Zufolge derartiger Ausgestaltung ist ein gattungsgemäßer Treibstangenverschluß von erhöhtem Sicherheitswert geschaffen. Der grundsätzliche, an sich bewährte Aufbau des Treibstangenverschlusses ist nicht abzuändern. Zusätzlich ist die Treibstange mit herangezogen, einen zwischen Hauptschloßriegel und Anzugselement angeordneten, endseitig stumpfen Riegelbolzen zu steuern. Es ist hierbei eine spezielle Steuerung realisiert derart, daß ausschließlich eine Zwangssteuerung des Riegelbolzens bei Treibstangenverlagerung in Öffnungsrichtung erfolgt. Bei zurückgeschlossenem Hauptschloßriegel und Anzugselement stützt sich der Riegelbolzen mit einem Anschlag an einer der Treibstange zugeordneten Sperrschulter ab, so daß er trotz Federbeaufschlagung nicht vortreten kann. Im Anschluß an die Sperrschulter ist eine freigeschnittene Steuerschräge vorgesehen. Das bedeutet, daß bei beginnender Verlagerung der Treibstange in Schließrichtung sowohl der Hauptschlußriegel als auch das Anzugselement vorschließen, der Riegelbolzen bei seiner Vortrittsbewegung jedoch stehenbleiben kann, wenn er nicht mit der Riegeleintrittsöffnung des Schließbleches fluchten sollte und sich nur an diesem abstützt. Im Verlauf der weiteren Verlagerung der Treibstange in Schließrichtung können sowohl der Hauptschloßriegel als auch das Anzugselement vollständig in die ihnen zugeordneten Riegeleintrittsöffnungen eintauchen verbunden mit einem endgültigen Anziehen der Tür in Schließrichtung, so daß dann der Riegelbolzen mit seiner Riegeleintrittsöffnung fluchtet und die Federbeaufschlagung ihn in die Schließeingriffsstellung überführt. Beim Rückschließen dagegen werden sämtliche Riegelbauteile zwangsgesteuert zurückbewegt. Dies sieht bezüglich des Riegelbolzens so aus, daß sein Anschlag auf der Steuerschräge durch Treibstangenverlagerung abgleitet, um nach Durchlaufen der Steuerschräge in den Bereich der Sperrschulter zu gelangen, so daß diese dann die Vorverlagerung des Riegelbolzens verhindert. Erhöht wird der Sicherheitswert durch mehrere, insbesondere sechs gleiche, reihenförmig hintereinander angeordnete Riegelbolzen, welche durch vorgenannte Steuerung verlagerbar sind. Ein weiteres vorteilhaftes Merkmal der Erfindung ist darin zu sehen, zwei parallel angetriebene, insbesondere in Treibstangen-Verlagerungsrichtung hintereinanderliegende, untereinander fest verbundene Steuerschrägen anzuordnen, die jeweils einem Treibstangen-Anschlußschieber zugeordnet sind und zusammenwirken mit zwei einem gemeinsamen Riegelschwanz einer Vielzahl von Einzel-Riegelbolzen zugeordneten Anschlägen. Verkantungen hinsichtlich der Steuerung können demgemäß nicht auftreten, da eine gleichmäßige Belastung auf den Treibstangen-Anschlußschieber wirkt. Weiterhin besteht ein vorteilhaftes Merkmal der Erfindung darin, zwei deckungsgleich zueinander angeordnete Abschnitte des Treibstangen-Anschlußschiebers vorzusehen, welche Abschnitte zwischen sich den als Längstraverse gestalteten Riegelschwanz aufnehmen. Dieser wird dadurch seitlich abgestützt unter Vermeidung von Schließstörungen. Es ist ausschließlich eine Verlagerung des Riegelschwanzes in Richtung der Stulpschiene möglich. Optimal erweist es sich, rückseitig der Längstraverse angeordnete, sich an schloßrückseitigen Widerlagern abstützende Druckfedern vorzusehen. Die Mehrzahl der Druckfedern führt auch zu einer gleichmäßigen Beaufschlagung der Riegelschwanz-Längstraverse. Schließtechnische Vorteile ergeben sich ferner dadurch, daß die Steigung der Steuerschräge mit zunehmender Federkompression abnimmt. Dieser Sachverhalt trägt der Tatsache Rechnung, daß die Federn in der Anfangsphase der Rückschließverlagerung weniger Widerstand leisten als in der Endphase der Rückschließbetätigung, so daß die vom Schlüssel aufzubringenden Schließkräfte keinen zu hohen Wert erreichen. Eine vorschriftsmäßige Führung erhält die Riegelschwanz-Längstraverse dadurch, daß Verlängerungen der Anschläge in schloßgehäuseseitigen, quer zum Stulp verlaufenden Schlitzen geführt sind. Hierdurch erfüllen die Anschläge sogar eine Doppelfunktion. Ein besonders hoher Sicherheitswert wird durch eine zum Hauptschloß spiegelbildliche Anordnung zweier Anzugselemente und Riegelbolzen realisiert. Sowohl die Anzugselemente als auch die Riegelbolzen sind je einem gesonderten Gehäuse zugeordnet. Weiterhin ist vorgesehen, daß die Riegelbolzen Zylinderform haben mit einer Querschnittsform, die einem Kreis mit diametral angeordneten Abflachungen entspricht. Schließlich ist es noch von Vorteil, daß das Anzugselement einem Zusatzschloß zugeordnet ist und/oder einen Hakenriegel aufweist mit einer beim Eintritt in eine Schließblechöffnung ein Anzugsmoment ausübender Anzugsschräge.

Nachstehend wird ein Ausführungsbeispiel der Erfindung anhand der Zeichnungen erläutert. Es zeigt
- Fig. 1: eine Ansicht eines erfindungsgemäß gestalteten Treibstangenverschlusses gemäß der Verriegelungsstellung sämtlicher Riegelglieder,
- Fig. 2: eine klappfigürliche Darstellung der Fig. 1,
- Fig. 3: das die Riegelbolzen aufnehmende Gehäuse nach in Öffnungsrichtung verlagerter Treibstange mit zurückgezogenen Riegelbolzen,
- Fig. 4: den Schnitt nach der Linie IV-IV in Fig. 3,
- Fig. 5: eine der Fig. 3 entsprechende Darstellung, jedoch bei vorgeschlossenen, in die zugehörigen Riegeleintrittsöffnungen eingetauchten, endseitig stumpf gestalteten Riegelbolzen und
- Fig. 6: die Stirnansicht der Fig. 5.

Der dargestellte, als Ganzes mit der Ziffer 1 bezeichnete Treibstangenverschluß besitzt eine langgestreckte Stulpschiene 2. Etwa im Mittelbereich derselben ist ein Hauptschloß 3 bekannten Aufbaues festgelegt. Es ist so gestaltet, daß mittels eines zum Schließzylinder 4 zugehörigen Schlüssels ein Hauptschloßriegel 5 durch zwei vollständige Schließdrehungen des Schlüssels vorschließbar ist. Ferner beinhaltet das Hauptschloß 3 eine oberhalb des Hauptschloßriegels 5 angeordnete Falle 6, welche durch Verlagerung einer Drückernuß 7 oder durch Wechselbetätigung zurückziehbar ist. Gleichzeitig mit der Schließbetätigung des Hauptschlosses 3 wird eine rückseitig der Stulpschiene 2 geführte Treibstange 8 verlagert.

In jedem Endbereich der Stulpschiene 2 befindet sich ein rückseitig derselben befestigtes Zusatzschloß 9 bzw. 10. Diese sind identisch aufgebaut. Jedes Zusatzschloß 9, 10 beinhaltet ein riegelförmiges, treibstangengesteuertes Anzugselement 11. Letzteres ist bolzenartig gestaltet mit von der Stirnseite ausgehenden keilförmig verlaufenden, sich diametral gegenüberliegenden Anzugs-Schrägflächen 12. Unterhalb des Anzugselementes 11 ist ein ausschwenkbarer Hakenriegel 13 angeordnet. Auch dieser bildet zwei seitliche Anzugsschrägen 14 aus. Bei der Vorschließverlagerung der Treibstange 8 einhergehend mit einer Vortrittsbewegung des Hauptschloßriegels 5 sowie der Anzugselemente 11 und Hakenriegel 13 bewirken die entsprechenden Anzugsschrägflächen 12 der Anzugselemente 11 sowie der Anzugsschrägen 14 der Hakenriegel 13 im Zusammenwirken mit ihnen zugeordneten Schließblechöffnungen eines türrahmenseitigen Schließbleches 15 ein Anzugsmoment, so daß die endseitigen, den Zusatzschlössern 9, 10 zugeordneten Bereiche der Tür in dichte Anlagestellung zum nicht veranschaulichten Türrahmen gezogen werden.

Zwischen dem Hauptschloß 3 und den Zusatzschlössern 9, 10 ist je ein weiteres Gehäuse 16 zur Aufnahme von Riegelbolzen 29 vorgesehen. Die betreffenden Gehäuse 16, welche ebenfalls Zusatzschlösser darstellen, sind gleichgestaltet.

Jedes Gehäuse 16 besitzt einen mit der Stulpschiene 2 fest verbundenen, längsgestreckten Gehäuseboden 18 mit parallel zu ihm angeordneter Gehäusedecke 19. Rückwärtig der Stulpschiene 2 ist zwischen Gehäuseboden 18 und Gehäusedecke 19 ein doppellagiger Treibstangen-Anschlußschieber 20 geführt. Dieser weist zwei deckungsgleich zueinander angeordnete, parallel verlaufende Abschnitte 21 auf, welche an den Innenflächen von Gehäuseboden 18 und Gehäusedecke 19 gleitbar angeordnet sind. Die Endbereiche der Abschnitte 21 sind miteinander verbunden. Dort greifen abgewinkelte Enden 8' der Treibstange 8 an, welche Enden 8' ebenfalls fest mit den Endbereichen der Abschnitte 21 fest verbunden sind.

Die Abschnitte 21 des Treibstangen-Anschlußschiebers 20 besitzen rückseitig zwei hintereinanderliegende, rückwärtig freigeschnittene Steuerschrägen 22, wobei jede Steuerschräge 22 zwei Schrägabschnitte 23, 24 unterschiedlicher Steigung aufweist. Die Steigung der Schrägabschnitte 23 ist dabei größer als die der Schrägabschnitte 24. An die Schrägabschnitte 24 schließen sich parallel zur Stulpschiene 2 verlaufende Sperrschultern 25 an. Diese dienen zur Abstützung seitlicher Anschläge 26 eines zwischen den Abschnitten 21 geführten Riegelschwanzes 27. Letzterer ist als parallel zur Stulpschiene 2 verlagerbare Längstraverse gestaltet. Zu diesem Zweck greifen Verlängerungen der Anschläge 26 in quer zur Stulpschiene 2 verlaufende Schlitze 28 von Gehäuseboden 18 und Gehäusedecke 19 ein, vergl. insbesondere Fig. 4. Dem Riegelschwanz 27 entspringen die endseitig stumpf gestalteten Riegelbolzen 29, deren freie Enden in Riegeldurchtrittsöffnungen 30 der Stulpschiene 2 geführt sind. Die Riegelbolzen 29 haben Zylinderform mit einem Querschnitt, der einem Kreis mit diametral angeordneten Abflachungen 29' entspricht. Diese Abflachungen 29' liegen flächig an den Abschnitten 21 des Treibstangen-Anschlußschiebers 20 an.

Die Riegelbolzen 29 wirken zusammen mit Riegeleintrittsöffnungen 31 des türrahmenseitigen Schließbleches 15.

Die Riegelschwanz-Längstraverse 27 ist gehäuserückseitig von Druckfedern 32 belastet. Es sind zwei solcher Druckfedern 32 angeordnet, die in symmetrischer Anordnung am Riegelschwanz 27 innenseitig der Anschläge 26 angreifen. Ihre rückwärtige Abstützung erhalten die Druckfedern 32 durch gehäuseseitige Widerlager 33, welche von Abwinklungen des Gehäusebodens 18 gebildet sind.

Es stellt sich folgende Wirkungsweise ein:

Mit beginnender Schließdrehung eines in den Schließzylinder 4 eingesteckten Schlüssels werden der Hauptschloßriegel 5 sowie die Anzugselemente 11 und Hakenriegel 13 vorgeschlossen. Letztere schwenken dabei um eine nicht näher bezeichnete Achse der Zusatzschlösser 9, 10 aus. Die Anzugsschrägflächen 12 der Anzugselemente 11 und Anzugsschrägen 14 der Hakenriegel üben ein Anzugsmoment auf die entsprechenden Bereiche der Tür aus und bringen diese in Anzugsstellung zum Türrahmen. Einhergehend wird durch die Treibstangenverlagerung bei der Schließbetätigung der Treibstangen-Anschlußschieber 20 mitgenommen, und zwar in vorliegendem Fall in Abwärtsrichtung. Den Anschlägen 26 werden dadurch die Sperrschultern 25 entzogen, so daß unter der Wirkung der Druckfedern 32 der Riegelschwanz 27 mit den von ihm ausgehenden Riegelbolzen 29 vorverlagert wird. Sollte die Vorverlagerung dadurch begrenzt sein, daß die Stirnenden der Riegelbolzen 29 noch nicht in die zugehörigen Riegeleintrittsöffnungen 31 eingreifen können und sich am Schließblech 15 abstützen, bleibt der Riegelschwanz 27 mit den Riegelbolzen 29 stehen, während die Treibstange 8 ihre Verlagerung in Schließrichtung weiter ausführt. Durch den Anzug der Tür durch die Anzugselemente in die Anzugsstellung gelangen einhergehend die Riegelbolzen 29 in fluchtende Stellung zu den Riegeleintrittsöffnungen 31, so daß die Druckfedern 32 wirksam werden und den Riegelschwanz 27 einschließlich der von ihm ausgehenden Riegelbolzen 29 vorverlagern unter Erhöhung des Sicherheitswertes des seine Verriegelungsstellung einnehmenden Treibstangenverschlusses 1.

In der vorgeschlossenen Stellung befinden sich die Anschläge 26 des Riegelschwanzes 27 am Grund der Steuerschrägen 22, vergl. Fig. 5. Es ist festzustellen, daß die Anschläge in diese Position ohne Zwangssteuerung gelangt sind. Der Zwangssteuerung unterliegen sie ausschließlich beim Verlagern der Treibstange 8 in Offenstellung, wobei die weiteren Riegelglieder zurückgeschlossen werden. Bezüglich der Riegelbolzen 29 sieht dies so aus, daß die Anschläge 26 vorerst an den Schrägabschnitten 23 entlanggleiten, also im Bereich der größten Steigung der Steuerschrägen 22. Die Druckfedern 32 bieten hierbei weniger Widerstand. Mit zunehmender Kompression, also in der Endschließphase gleiten dann die Anschläge 26 an den Schrägabschnitten 24, also dann, wenn die Federkompression zunimmt. Die am Schlüssel wirkenden Schließkräfte können demgemäß gering gehalten werden. Nachdem die Anschläge 26 die Schrägabschnitte 24 mit geringerer Steigung passiert haben, gelangen sie in den Bereich der Sperrschultern 25 unter Abstützung des Riegelschwanzes 27 mit den von ihm ausgehenden Riegelbolzen 29.

## Patentansprüche

1. Treibstangenverschluß mit aus einem Hauptschloß (3) vorschließbarem Riegel (5) und einem entfernt vom Hauptschloß (3) angeordneten Zusatzschloß (9, 10) mit einem die Form eines Riegels aufweisenden, von einer Treibstange (8) gesteuerten Anzugselement (11) und mit einem zwischen Hauptschloßriegel (5) und Anzugselement (11) angeordneten, endseitig stumpfen Riegelbolzen (29) zum Eintritt in querschnittsformangepaßte Riegeleintrittsöffnungen (31) eines Schließbleches (15), der bei rückgeschlossenem Anzugselement (11) von einer einem Riegelschwanz (27) des Riegelbolzens (29) zugeordneten Anschlag (26) beaufschlagenden Sperrschulter (25) in seiner rückgeschlossenen Stellung gehalten ist, an welche Sperrschulter (25) sich eine mit dem Anschlag (26) zusammenwirkende Steuerschräge (22) anschließt, mittels welcher der vorgeschlossene Riegelbolzen (29) durch Abgleiten des Anschlages (26) auf der Steuerschräge 22 durch Treibstangenverlagerung in eine Öffnungsrichtung zurückziehbar ist, **dadurch gekennzeichnet, dass** der Riegelbolzen (29) in Richtung der Riegel-eintrittsöffnungen (31) des Schließbleches (15) federbeaufschlagt ist und die Steuerschräge (22) derart freigeschnitten ist, dass die Treibstange (8) auch ohne einen gleichzeitigen Riegelbolzen-Vorschluß in eine der Öffnungsrichtung entgegengerichtete Schließrichtung verlagerbar ist.

2. Treibstangenverschluß nach Anspruch 1, **gekennzeichnet durch** mehrere, insbesondere sechs gleiche, reihenförmig hintereinander angeordnete Riegelbolzen (29).

3. Treibstangenverschluß nach einem der vorhergehenden Ansprüche, **gekennzeichnet durch** zwei parallel angetriebene, insbesondere in Treibstangenverlagerungsrichtung hintereinanderliegende, untereinander fest verbundene Steuerschrägen (22), die jeweils einem Treibstangen-Anschlußschieber (20) zugeordnet sind und zusammenwirken mit zwei einem gemeinsamen Riegelschwanz (27) einer Vielzahl von Einzel-Riegelbolzen (29) zugeordneten Anschlägen (26).

4. Treibstangenverschluß nach Anspruch 3, **gekennzeichnet durch** zwei dekkungsgleich zueinander angeordnete Abschnitte (21) des Treibstangen-Anschlußschiebers (20), welche Abschnitte (21) zwischen sich als Längstraverse gestalteten Riegelschwanz (27) aufnehmen.

5. Treibstangenverschluß nach Anspruch 4, **gekennzeichnet durch** rückseitig der Längstraverse (27) angeordnete, sich an schloßrückseitigen Widerlagern (33) abstützende Druckfedern (32).

6. Treibstangenverschluß nach einem der vorhergehenden Ansprüche, **dadurch gekennzeichnet, dass** die Steigung der Steuerschräge (22) mit zunehmender Federkompression abnimmt.

7. Treibstangenverschluß nach einem der vorhergehenden Ansprüche, **dadurch gekennzeichnet, dass** Verlängerungen der Anschläge (26) in schloßgehäuseseitigen, quer zur Stulpschiene (2) verlaufenden Schlitzen (28) geführt sind.

8. Treibstangenverschluß nach einem der vorhergehenden Ansprüche, **gekennzeichnet durch** eine zum Hauptschloß (3) spiegelbildliche Anordnung zweier Anzugselemente (11) und Riegelbolzen (29).

9. Treibstangenverschluß nach einem der vorhergehenden Ansprüche, **dadurch gekennzeichnet, dass** der Riegelbolzen (29) einem gesonderten Gehäuse (16) zugeordnet ist.

10. Treibstangenverschluß nach einem der vorhergehenden Ansprüche, **dadurch gekennzeichnet, dass** die Riegelbolzen (29) Zylinderform haben mit einem Querschnitt, der einem Kreis mit diametral angeordneten Abflachungen entspricht.

11. Treibstangenverschluß nach einem der vorhergehenden Ansprüche, **dadurch gekennzeichnet, dass** das Anzugselement (11) einem Zusatzschloß (9, 10) zugeordnet ist und/oder einen Hakenriegel (13) aufweist mit einer beim Eintritt in eine Schließblechöffnung ein Anzugsmoment ausübenden Anzugsschräge (12 bzw.14)

## Claims

1. Espagnolette lock having a bolt (5) which can be extended out of a main lock (3) and an auxiliary lock (9, 10) located away from the main lock (3), the auxiliary lock having a draw-in member (11) which has the form of a bolt and is actuated by a drive rod (8), and the espagnolette lock having a locking bolt (29) which is stub-like at its end, is located between the bolt (5) of the main lock and the draw-in member (11) and is intended for entry into bolt entry openings (31) in a striking plate (15), the openings being matched to the cross-sectional shape of the bolt (29), the bolt (29) being held in its drawn back position, when the draw-in element (11) is drawn back, by a blocking shoulder (25) acting on a stop (26) associated with a bolt tail (27) of the locking bolt (29), against which blocking shoulder (25), there engages a cam slope (22) which interacts with the stop (26) and by means of which the extended locking bolt (29) can be drawn back by sliding of the stop (26) on the cam slope (22) when the drive rod is displaced in an opening direction, **characterized in that** the locking bolt (29) is spring-actuated in the direction of the bolt entry openings (31) of the striking plate (15) and the cam slope (22) is cut out in such a way that the drive rod (8) can also be displaced in a closing direction which is oppositely oriented to the opening direction without the locking bolt being extended at the same time.

2. Espagnolette lock according to Claim 1, **characterized by** a multiplicity, in particular six, of similar locking bolts (29) arranged in a row one after the other.

3. Espagnolette lock according to one of the preceding claims, **characterized by** two cam slopes (22) which are driven in parallel, are in particular located one after the other in the direction of drive rod displacement and are fixedly connected to one another, each being associated with a drive rod connecting slide (20) and interacting with two stops (26) associated with a common bolt tail (27) of a plurality of individual locking bolts (29).

4. Espagnolette lock according to Claim 3, **characterized in** by two portions (21) of the drive rod connecting slide (20), the portions being arranged to be co-extensive with one another and accommodating between them a bolt tail (27) configured as an elongate member.

5. Espagnolette lock according to Claim 4, **characterized by** compression springs (32) located to the rear of the elongate member (27) and supported on abutments (33) at the rear of the lock.

6. Espagnolette lock according to one of the preceding claims, **characterized in that** the incline of the cam slope (22) decreases with increasing spring compression.

7. Espagnolette lock according to one of the preceding claims, **characterized in that** extensions of the stops (26) are guided in slots (28) which are located in the lock housing and run transverse to the lock faceplate (2).

8. Espagnolette lock according to one of the preceding claims, **characterized by** an arrangement of two draw-in members (11) and locking bolts (29), the arrangement being in mirror-image in relation to the main lock (3).

9. Espagnolette lock according to one of the preceding claims, **characterized in that** locking bolt (29) is associated with a separate housing (16).

10. Espagnolette lock according to one of the preceding claims, **characterized in that** the locking bolts (29) are cylindrical and have a cross-section which equates to a circle with diametrically disposed flattened regions.

11. Espagnolette lock according to one of the preceding claims, **characterized in that** draw-in member (11) is associated with an auxiliary lock (9, 10) and/or has a hook bolt (13), the draw-in member and/or hook bolt having a draw-in slope (12, 14 respectively) which exercises a pulling-in turning moment when it enters an opening in the striking plate.

## Revendications

1. Serrure à crémone, comprenant un verrou (5) susceptible d'être fermé depuis une serrure principale (3), et une serrure additionnelle (9, 10), disposée à distance de la serrure principale (3), avec un élément de serrage (11), présentant la forme d'un verrou, commandé par une barre mobile (8), et avec des tétons de verrou (29) tronqués côté extrémité, disposés entre le verrou de serrure principale (5) et l'élément de serrage (11), pour pénétration dans des ouvertures d'entrée de verrou (31) à forme de section transversale adaptée, d'une tôle de fermeture (15), qui, lorsque l'élément de serrage (11) est refermé, est maintenu, par un épaulement de blocage (25), sollicitant une butée (26) associée à une queue de verrou (27) du téton de verrou (29), à sa position refermée, une pente de commande (22), coopérant avec la butée (26) se raccordant à l'épaulement de blocage (25), pente de commande au moyen de laquelle le téton de verrou (29) est susceptible d'être rétracté, par déplacement des barres mobiles dans un sens d'ouverture, par glissement descendant de la butée (26) sur la pente de commande (22), **caractérisée en ce que** le téton de verrou (29) est sollicité élastiquement dans la direction des ouvertures d'entrée de verrou (31) de la tôle de fermeture (15), et la pente de commande (22) est découpée de manière que la barre mobile (8) soit déplaçable, également sans pré-fermeture simultanée de téton de verrou, dans un sens de fermeture opposé au sens d'ouverture.

2. Serrure à crémone selon la revendication 1, **caractérisée par** une pluralité, en particulier au nombre de six, de tétons de verrou (29) identiques, disposés les uns derrière les autres en rangée.

3. Serrure à crémone selon l'une des revendications précédentes, **caractérisée par** deux pentes de commande (22), reliées rigidement entre elles, disposées l'une derrière l'autre en particulier dans la direction de déplacement des barres mobiles, entraînées en parallèle, associées chacune à un poussoir de raccordement (20) de barre mobile et coopérant avec deux butées (26) associées à une queue de verrou (27) commune, d'une pluralité de tétons de verrou (29) individuels.

4. Serrure à crémone selon la revendication 3, **caractérisée par** deux tronçons (21), disposés en recouvrement l'un par rapport à l'autre, du poussoir de raccordement (20) de barre mobile, les tronçons (21) recevant entre eux une queue de verrou (27) réalisée sous forme de traverse longitudinale.

5. Serrure à crémone selon la revendication 4, **caractérisée par** des ressorts de compression (32) prenant appui contre des butées (33) disposées en face arrière de la serrure, agencés sur la face arrière de la traverse longitudinale (27).

6. Serrure à crémone selon l'une des revendications précédentes, **caractérisée en ce que** l'inclinaison des tronçons de commande (22) se diminue avec augmentation de la compression de ressort.

7. Serrure à crémone selon l'une des revendications précédentes, **caractérisée en ce que** des prolongements des butées (26) sont guidés dans des fentes (28) situées côté boîtier de serrure, s'étendant transversalement à la plaque têtière (2).

8. Serrure à crémone selon l'une des revendications précédentes, **caractérisée par** un agencement, répondant à une symétrie spéculaire par rapport à la serrure principale (3), de deux éléments de serrage (11) et tétons de verrou (29).

9. Serrure à crémone selon l'une des revendications précédentes, **caractérisée en ce que** le téton de verrou (29) est associé à un boîtier (16) séparé.

10. Serrure à crémone selon l'une des revendications précédentes, **caractérisée en ce que** les tétons de verrou (29) ont une forme cylindrique, avec une section transversale correspondant à un cercle à méplats disposés de façon diamétrale.

11. Serrure à crémone selon l'une des revendications précédentes, **caractérisée en ce que** l'élément de serrage (11) est associé à une serrure additionnelle (9, 10) et/ou présente un verrou à crochet (13) avec une pente de serrage (12, ou 14) exerçant un couple de serrage lors de l'entrée dans une ouverture de tôle de fermeture.
